# EUROPÄISCHE PATENTSCHRIFT

(11) **EP 0 132 627 B1**
(45) Veröffentlichungstag und Bekanntmachung des Hinweises auf die Patenterteilung: **24.06.1987**
(21) Anmeldenummer: 84107619.3
(22) Anmeldetag: 30.06.1984
(51) Int. Cl.: E05B 49/00

(54) **Elektrisch betätigbare Schliesseinrichtung**
Electrically operated locking device
Dispositif de verrouillage actionné électriquement

(30) Priorität: 21.07.1983 DE 3326266
(43) Veröffentlichungstag der Anmeldung: 13.02.1985
(73) Patentinhaber: Schulte-Schlagbaum Aktiengesellschaft, D-42553 Velbert (DE)
(72) Erfinder: Eisermann, Armin, D-5620 Velbert 1 (DE)
(74) Vertreter: Rieder, Hans-Joachim, Dr.

## Beschreibung

Die Erfindung betrifft eine elektrisch betätigbare Schliesseinrichtung, die mit einem datenabrufenden Drucker in Verbindung steht und ein mit einem Einsteckschacht für ein kartenförmiges Schlüsselelement versehenes Gehäuse aufweist, in welchem mindestens ein Kartenleser und ein die gelesenen Informationen erfassender Speicher angeordnet sind.

Die Steuerung solcher Schliesseinrichtun^{g}en setzt dasvorschriftsmässig kodierte kartenförmige Schlüsselelement voraus. Nach Einstecken desselben in den Einsteckschacht erfolgt die Abfragung der Kodierung durch den Kartenleser. Entspricht die gelesene Information dem dem Speicher eingegebenen Wert, so wird der entsprechende Schliessimpuls gegeben. Solche Schliesseinrichtungen eignen sich insbesondere in Schliessanlagensystemen. Werden sie z.B. in Hotels verwendet, so kann nach beendigter Benutzung des gemieteten Raumes die Zugangsberechtigung der Schliesseinrichtung in leichter Weise verändert werden. Dieses verlangt dann ein entsprechend geändertes kodiertes kartenförmiges Schlüsselelement.

Aus der US-A-3 732 542 ist eine Schliesseinrichtung der eingangs genannten Art bekannt, die an ein datenablesbares Gerät mit einem Drucker angeschlossen ist. Der Anschluss erfolgt dabei über eine fest installierte Leitung. Die Kombination der Schliesseinrichtung mit einem Drucker ermögticht es, die auf denkartenförmigen Schlüsselelementen vorhandenen Daten oder aber auch andere gewünschte Daten ausdrucken zu lassen. Bei letzteren kann es sich bspw. um die Zeit und dasDatum des Schlüssel^{g}ebrauchs handeln.

Dem Gegenstand der Erfindung liegt die Aufgabe zugrunde, den Gebrauchs- und Sicherheitswert der elektrisch betätigbaren Schliesseinrichtung der eingangs genannten Artzu erhöhen.

Diese Aufgabe wird erfindungsgemäss dadurch gelöst, dass am Ende des Einsteckschachtes eine Steckdosen-Einrichtung für einen in den Einsteckschacht einschiebbaren Stecker des die Informationen des Speichers abrufenden Druckers vorgesehen- ist. Durch die erfindungsgemässe Steckverbindung zwischen Schliesseinrichtung und Drucker kann der Drucker als mobiles Gerät ausgebildet sein und demzufolge für die Überprüfung einer grösseren Anzahl von Schliesseinrichtungen Verwendung finden. Die Einsatzvielfalt und damit der Gebrauchswert der Anordnung wird dadurch entscheidend verbessert. Der Einsteckschacht hat neben seiner Funktion zur Aufnahme des Schlüsselelementes die Zusatzfunktion, den Stecker aufzunehmen, der den Speicher des Schlosses abfragt nach den im Speicher vorhandenen Kodierun^{g}sfunktionen einschliesslich voraufgegangener Kodierungsänderungen, Kodierungsbenutzungen durch früher eingeschobene Schiüsselelemente usw. Da die Steckdosen-einrichtung am Ende des Einsteckschachtes vorgesehen ist, erübrigt sich eine gesondert herzustellende Einstecköffnung für den Stecker. Auf diese Weise lassen sich Herstellungskosten einsparen. Ausserdem liegt eine versteckte Anordnung der Steckdosen-Einrichtung vor, die ünbefugte Manipulationen weitgehend ausschliesst und damit den Sicherheitswert erhöht.

Eine vorteilhafte Weiterbildung ist darin zu sehen, dass der Stecker am Ende einer formschlüs₋ sig in den Einsteckschacht einschiebbaren Karte angeordnet ist. Letztere entspricht in ihrer Form dem kartenförmigen Schlüsselelement. Bereits mit dem Einschieben dieser Karte erfolgt das Ausrichten des Steckers auf die Steckdosen-Einrichtung, so dass das Herbeiführen der Steckerverbindung erleichtert vornehmbar ist. Die Karte selbst kann auch kodierte Informationen enthalten, die vom Speicher als Berechtigung gelesen werden, ihn überhaupt abzufragen.

Nachstehend wird ein Ausführungsbeispiel der Erfindung anhand der Fig. 1-4 erläutert. Es zeigt
Fig. 1 in perspektivischer Darstellung eine elektrisch betätigbare Schliesseinrichtung, in Richtung des Einsteckschachtes gesehen,
Fig. 2 eine Ansicht auf ein entsprechendes kartenförmiges Schlüsselelement,
Fig. 3 in perspektivischer Darstellung einen Drucker mit zugehörigem Stecker und
Fig. 4 eine Ansicht der Schliesseinrichtung mit in den Einsteckschacht eingeschobener, den Stecker aufweisender Karte.

Die elektrisch betätigbare Schliesseinrichtung besitzt ein blockartiges Gehäuse 1 mit von der einen Stirnseite 2 ausgehendem Einsteckschacht 3. Letzterer weist an seinem einsteckseitigen Ende einen Rahmen 4 mit zum Einsteckschacht mündenden Einführschrägen 5 auf.

Im Inneren des Gehäuses 1 der Schliesseinrichtung befindet sich auf Höhe des Einsteckschachtes 3 ein Kartenleser 6. Mittels diesem können die in Form von Löchern 7 ausgebildeten Informationen eines kartenförmigen Schlüsselelementes 8 abgefragt werden, und zwar dann, wenn das Schlüsselelement 8 um das entsprechende Mass in den Einsteckschacht 3 eingesteckt wurde. Die Einsteckrichtung ist durch einen in Fig. 2 auf dem Schlüsselelement 8 angebrachten Pfeil 9 ersichtlich.

Ferner enthält das Gehäuse 1 einen die gelesenen Informationen erfassenden Speicher 10.

Am Ende des Einsteckschachtes 3 ist in dem Gehäuse 1 eine Steckdosen-Einrichtung 11 untergebracht. Dieselbe wirkt zusammen mit einem Stecker 12 eines die Informationen des Speichers 10 abrufenden Druckers 13. Der Stecker 12 sitzt am Ende einer formschlüssig in den Schacht 3 einschiebbaren Karte 14, und die elektrische Verbindung vom Stecker 12 zum Drucker 13 geschieht mittels eines mehradrigen Kabels 15.

Der Drucker 13 ist als ein mobiles Gerät ausgestattet. Vorzugsweise ist er batteriegespeist. Er enthält ein Tastenfeld 16 und eine Anzeige 17 so=- wie ein Druckwerk 18, mittels welchem die entsprechenden Werte auf einen Druckstreifen 19 aufgebracht werden können.

Eine Überprüfung des aktuellen Personenberechtigungskreises der Schliesseinrichtung wird dadurch vorgenommen, dass die den Stecker 12 aufweisende Karte 14 in den Einsteckschacht 3 eingeschoben wird, und zwar so, dass die Karte 14 in der Weise gehalten wird, dass der Stecker 12 nach oben weist. In der Endphase der Einsteckbewegung treten die Steckerstifte 12' kuppelnd in die Steckdosen-Einrichtung 11 und stellen die elektrische Verbindung zwischen Speicher 10 und Drucker 13 dar. Nach Inbetriebsetzen des Druckers 13 werden die entsprechenden Werte von dem Druckwerk 18 auf den Druckstreifen 19 aufgebracht.

Soll die Überprüfung noch zeitbezogen sein, so kann die Schliesseinrichtung noch eine Zeituhr beinhalten, so dass als zusätzliche Angabe zur jeweiligen Benutzung noch der jeweilige Zeitpunkt angegeben wird.

Aus den Fig. 1 und 4 ist ersichtlich, dass die Steckdosen-Einrichtung 12 sich in einer Verstecklage befindet, die unbefugte Manipulationen weitgehend ausschliesst.

Nach einem anderen Ausführungsbeispiel kann anstelle eines Druckers auch ein Display, z.B. mit verbundenem Drucker verwendet werden.

## Patentansprüche

1. Elektrisch betätigbare Schliesseinrichtung, die mit einem datenabrufenden Drucker (13) in Verbindung steht und ein mit einem Einsteckschacht (3) für ein kartenförmiges Schlüsselelement (8) versehenes Gehäuse (1) aufweist, in welchem mindestens ein Kartenleser (6) und ein die gelesenen Informationen erfassender Speicher (10) angeordnet sind, dadurch gekennzeichnet, dass am Ende des Einsteckschachtes (3) eine Steckdosen-Einrichtung (11) für einen in den Einsteckschacht (3) einschiebbaren Stecker (12) des die Informationen des Speichers (10) abrufenden Druckers (13) vorgesehen ist.

2. Elektrisch betätigbare Schliesseinrichtung nach Anspruch 1, dadurch gekennzeichnet, dass der Stecker (12) am Ende einer formschlüssig in den Einsteckschacht einschiebbaren Karte (14) angeordnet ist.

## Revendications

1. Installation de fermeture à commande électrique, reliée à une imprimante (13) extrayant des données et comportant un carter (1 ) pourvu d'un guidage d'insertion (3) d'un élément de clé (8) en forme de carte, ledit carter renfermant au moins un lecteur de carte (6) et une mémoire (10) emmagasinant les informations ainsi relevées, caractérisée en ce qu'il est prévu, à l'extrémité du guidage d'insertion (3) un dispositif de prise d'enfi- chage (11) pour une prise (12), enfichable dans le guidage d'insertion (3) et associée à l'imprimante (13) qui extrait les informations de la mémoire (10).

2. Installation de fermeture à commande électrique selon la revendication 1, caractérisée en ce que la prise enfichable (12) est disposée à l'extrémité d'une carte (14) insérable dans le guidage d'insertion avec ajustement de formes.

## Claims

1. An electrically actuable locking-device which is connected to a data-calling printer (13) and exhibits a casing (1) which is provided with a slot (3) for inserting a key element (8) in the form of a card and in which are arranged at least one card-reader (6) and one store (10) to pick up the read information, characterized in that at the end of the insertion-slot (3) a socket device (11) is provided for a plug (12) from the printer (13) calling the data from the store (10), which may be inserted in the insertion-slot (3).

2. An electrically actuable locking-device as in Claim 1, characterized in that the plug (12) is arranged at the end of a card (14) which may be inserted with a close fit in the insertion-slot.
